# EUROPÄISCHE PATENTSCHRIFT

(11) **EP 1 839 828 B1**
(45) Veröffentlichungstag und Bekanntmachung des Hinweises auf die Patenterteilung: **25.07.2012**
(21) Anmeldenummer: 07006383.9
(22) Anmeldetag: 28.03.2007
(51) Int. Cl.: B27G 5/02, B27G 19/02

(54) **Bearbeitungsmaschine, insbesondere Kreissäge**
Machining device, in particular circular saw
Machine de traitement, en particulier scie circulaire

(30) Priorität: 28.03.2006 DE 102006014647
(43) Veröffentlichungstag der Anmeldung: 03.10.2007
(73) Patentinhaber: Otto Martin Maschinenbau GmbH & Co. KG, 87724 Ottobeuren (DE)
(72) Erfinder: Martin, Max, 87724 Ottobeuren (DE)
(74) Vertreter: Pfister, Stefan Helmut Ulrich

(56) Entgegenhaltungen:
- WO-A1-2005/002813
- DE-B3- 10 348 587
- DE-B3- 10 361 297
- US-A- 2 466 325
- US-A- 2 590 035

## Beschreibung

Die Erfindung betrifft eine Bearbeitungsmaschine, insbesondere Kreissäge, wie z. B. eine Formatkreissäge mit einem mittels einer Schwenkvorrichtung schwenkbar ausgebildetem Bearbeitungwerkzeug und einer Schutzhaube für das Bearbeitungswerkzeug gemäß dem Oberbegriff des Patentanspruchs 1. Eine, solche Maschinen ist aus der DE 103 48 587 B3 bekannt.

Derartige Bearbeitungsmaschinen, insbesondere Kreissägen sind als Formatkreissägen bekannt. Derartige Formatkreissägen müssen für die Holzbearbeitung aufgrund der Unfallverhütungsvorachriften das Sägeblatt, das oberhalb des Werkstückes austritt, vollständig gegen Berührung abdecken. Bei derartigen Maschinen wird üblicherweise die Schutzhaube über ein Gestell am Maschinenkörper befestigt. Die Schutzhaube ist dabei in der Höhe verstellbar, sodass sie auf die jeweilige Werkstückhöhe bzw. die Höhe, aus der das Sägeblatt aus dem Werkstück herausragt, eingestellt werden kann. Bei senkrechten Sägeschnitten ist es üblich, eine schmale Schutzhaube einzusetzen, um bei der Werkstückführung hinter dem Sägeblatt auch im Zusammenhang mit dem Führungslineal keine unnötige Behinderung zu verursachen. Die meisten Formatkreissägen, auch Bearbeitungsmaschinen, sind heute jedoch als schwenkbare Maschinen ausgebildet, mindestens in einem Bereich von 0° bis 45°. Bei schrägen Schnitten muss aus diesem Grund anstelle der schmalen, eine breite Schutzhaube eingesetzt werden. Diese muss so breit sein, dass auch bei größtem Sägeblatt und bei extremster Einstellung keine Kollision von Sägeblatt und Schutzhaubenrückwand oder Schutzhaubenseitenwand entsteht. Die Breite bzw. Ausdehnung der Schutzhaube ist damit bezüglich der Schnittrichtung rechtwinklig bzw. nach hinten definiert. Aufgrund des Einsatzes von schmalen Schutzhauben kommt es häufig zur Beschädigung diese Schutzhauben oder aber des Bearbeitungswerkzeuges, da der rechtzeitige Austausch für einen Schrägschnitt beispielsweise übersehen wurde. Auch ist für viele Arbeiten die breite Haube eine Behinderung.

Aus dem Stand der Technik ist auch eine Bearbeitungseinrichtung zum Aufteilen plattenförmiger Werkstücke, insbesondere eine Plattenaufteilsäge bekannt, die einen ersten Auflagetisch für die Werkstücke aufweist und an deren Maschinengestell lineare Führungsanordnungen vorgesehen sind, um das Bearbeitungswerkzeug auf einem Laufwagen in Schnittrichtung zu bewegen. Die bekannte Bearbeitungseinrichtung besitzt dabei einen Druckbalken, um das Werkstück auf die Auflagefläche des Auflagetisches zu drücken. Der Druckbalken ist dabei über der Schnittlinie anzuordnen und besitzt auf der zum Sägeblatt weisenden Seite einen Schlitz. Der Schlitz ist dabei nur unwesentlich breiter als die Stärke des Sägeblattes. Seitlich neben dem Schlitz für die Schlitzlinie sind im Druckbalken Auflageflächen vorgesehen, die auch notwendig sind, um das Werkstück gegen den Maschinentisch zu drücken. Eine Verschwenkbewegung des Sägeblattes mit aufgesetztem Druckbalken führt zwangsläufig zur Kollision des Sägeblattes mit einer dieser Auflageflächen.

Ausgehend von dem zuvor beschriebenen Stand der Technik ist es Aufgabe der Erfindung eine Bearbeitungsmaschine, insbesondere Kreissäge, wie z. B. eine Formatkreissäge vorzuschlagen, bei der die beschriebenen Nachteile des Standes der Technik nicht mehr auftreten.

Die Aufgabe der Erfindung wird gelöst durch eine Bearbeitungsmaschine, insbesondere Kreissäge gemäß dem Anspruch 1. Mit dieser erfindungsgemäßen Lösung ist es jetzt gegeben, dass generell schmale Schutzhauben eingesetzt werden können, ohne befürchten zu müssen, dass aufgrund einer Verstellbewegung der Verstelleinrichtung des Bearbeitungswerkzeuges die Schutzhaube beschädigt werden könnte. Vielmehr ist die Schutzhaube erfindungsgemäß mit der Schwenkvorrichtung des Bearbeitungswerkzeuges gekoppelt, sodass sie generell bei jeder Verstellbewegung dieser Verstellbewegung winkelgleich folgt. Damit ist ein ständiger Schutz des austretenden Sägeblattes, wie vorgeschrieben, gewährleistet. Eine Beschädigung der Schutzhaube, wie im Stand der Technik des Öfteren vorkommend, wird komplett vermieden. Des Weiteren werden durch die erfindungsgemäße Lösung Vorteile dahingehend erreicht, dass Umrüstarbeiten, von einer schmalen auf eine breitere Schutzhaube bei einem Schrägschnitt ebenfalls komplett vermieden werden können. Dadurch wird die gesamte Bearbeitungsmaschine selbstverständlich effizienter. Auch gegenüber der aus dem Stand der Technik bekannten Lösung, die einen Druckbalken aufweist, der über dem Sägeblatt entlang der Schnittlinie angeordnet ist, bietet die Lösung nach der Erfindung folgende Vorteile. Bei der aus dem Stand der Technik bekannten Lösung ist es notwendig beziehungsweise nur möglich die Lösung mit dem Druckbalken bei einer Variante einer Sägemaschine einzusetzen, bei der das Sägeblatt entlang der Schnittlinie, beispielsweise auf Führungsbahnen oder auf einem Schlitten bewegt wird. Nach der Erfindung ist zwar eine solche Variante mit einer längsbeweglichen Anordnung des Sägeblattes auch möglich. Sie ist jedoch nicht zwingend notwendig. Vielmehr lässt sich die Lösung nach der Erfindung auch sehr gut bei einer Variante einer Bearbeitungsmaschine mit einem ortsfesten, rotierenden Bearbeitungswerkzeug (z. B. einem Sägeblatt) einsetzen, bei der beispielsweise das Werkstück durch die Bearbeitungsmaschine beziehungsweise händisch bewegt wird. Bei der Lösung nach dem Stand der Technik mit einem Druckbalken ist aufgrund der Ausführung des sehr schmalen Schlitzes, der ja notwendig ist um ausreichend Druckflächen für die Ausübung des Drucks auf das Werkstück zur Verfügung zu stellen, es notwendig, dass der Druckbalken möglicherweise in seiner Lage verändert beziehungsweise verrückt werden muss, um einen Schrägschnitt überhaupt zu ermöglichen. Auch dies ist nur begrenzt möglich, aufgrund der Ausbildung des Schlitzes mit nebengeordneten Druckflächen.

Die Ausbildung der Schutzhaube nach der Erfindung ist im Weseitlichen an den Durchmesser des Sägeblattes angepasst und in seiner Breite zumindest derart ausgebildet, dass eine Schwenkbewegung in eine Richtung bis maximal 45° beziehungsweise 46° abweichend von der Senkrechten in eine Richtung möglich ist. Die Haltefunktion, wie sie bei Stand der Technik notwendig ist, ist nach der Erfindung ebenfalls nicht notwendig. Aufgrund dessen, dass die Schutzhaube mit der Schwenkvorrichtung des Bearbeitungswerkzeuges gekoppelt ist, um der Bewegung des Bearbeitungswerkzeuges linear zu folgen, ist es möglich, dass bei nicht ausreichendem Platz in der Schutzhaube, diese seitlich linear bewegt wird, um dann wieder ausreichend Platz für das Sägeblatt zur Verfügung zu stellen.

Gemäß der erfindungsgemäßen Lösung ist es vorgesehen, dass die Schutzhaube aufgrund der Kopplung mit der Schwenkvorrichtung der Bewegung des Bearbeitungswerkzeuges mit einer linearen Bewegung, zumindest in einer Richtung folgt. Dies ist beispielsweise bevorzugt, wenn die Schutzhaube eine gewisse Breite aufweist und die Schutzhaube der schwenkbewegung des Werkzeuges nicht permanent folgen soll. Für diesen Zweck ist es vorgesehen, dass die Schutzhaube eine Linearbewegung rechtwinklig zur Schnittlinie des Bearbeitungswerkzeuges auszuführen vermag, um die Schutzhaube jeweils in eine links oder rechts vom Bearbeitungswerkzeug beziehungsweise dessen Schnittlinie zu positionieren. Damit wird jeweils auf der verschwenkten Seite ausreichend Platz zur Verfügung gestellt, sodass das Bearbeitungswerkzeug nicht in Kollision mit der Seitenwand und/oder der Rückwand der Schutzhaube kommt.

Eine Weiterbildung der Erfindung sieht vor, dass die Schutzhaube im Wesentlichen dem Durchmesser des Bearbeitungswerkzeuges angepasst ist. Selbstverständlich ist ein gewisser Spielraum gegeben, sodass man nicht bei einem Werkzeugwechsel jeweils die Schutzhaube auch wechseln muss. Aber es ist sinnvoll, die Abweichung nicht zu groß zu wählen, um einen ausreichenden Schutz, bei geringem Platzbedarf und insbesondere für eine optimale Absaugleistung zu sorgen.

Ein weiterer Aspekt der Erfindung ist dadurch angegeben, dass das Bearbeitungswerkzeug mit seinem Flugkreis in der verschwenkten Lage die Seitenwand der Schutzhaube zumindest in einer der Endpositionen nicht schneidet. Dies wurde vorhergehend bereits beschrieben und bezeichnet eine Lösung, bei der eine Linearbewegung der Schutzhaube entweder in eine Position links neben der Schnittlinie des Bearbeitungswerkzeuges oder rechts neben der Schnittlinie folgt. Dabei ist es möglich, dass die schutzhaube für diese Bewegung direkt oder indirekt mit der Schwenkvorrichtung des Bearbeitungswerkzeuges verbunden ist. Die Kopplung kann auch so erfolgen, dass eine Linearbewegung beispielsweise nur dann erfolgt, wenn die Gefahr besteht, dass das Bearbeitungswerkzeug mit seinem Flugkreis die Schutzhaube möglicherweise beschädigen könnte. Dies ist immer dann der Fall, wenn der Flugkreis des Bearbeitungswerkzeuges mit der Seitenwand und/oder Rückwand der Schutzhaube in Kollision geraten könnte.

Eine erfindungsgemäße Bearbeitungsmaschine zeichnet sich entsprechend einer Variante auch dadurch aus, dass eine Fördervorrichtung für den Transport des Werkstückes vorgesehen ist und/oder das Werkstück von Hand bewegbar ist.

Die Erfindung ist jedoch auch bei einer Bearbeitungsmaschine einsetzbar, bei der das Bearbeitungswerkzeug auf einer Führungsbahn in Schnittrichtung bewegbar ist.

Dabei ist es von Vorteil, wenn das Bearbeitungswerkzeug und die Schwenkvorrichtung auf einem in Schnittrichtung bewegbaren Schlitten angeordnet sind. In dieser Ausführungsform ist es weiterhin von Vorteil, wenn nach einer weiteren Variante die Schutzhaube mit dem Schlitten verbunden ist, um der Bewegung des Schlittens in Schnittrichtung zu folgen.

Die Erfindung zeichnet sich gemäß einer vorteilhaften Weiterbildung auch dadurch aus, dass die Schutzhaube für die lineare Bewegung ein- beziehungsweise auskoppelbar ist. Durch diese Ausführungsform gelingt es, nur dann zu koppeln, wenn dies die Stellung des Bearbeitungswerkzeuges auch erforderlich macht. Dies kann man beispielsweise auch durch entsprechende Sensoren automatisch veranlassen beziehungsweise der Bedienperson anzeigen, sodass eine händische beziehungsweise teilautomatische Kopplung dann erfolgt.

Die Bearbeitungsmaschine nach der Erfindung zeichnet sich dadurch aus, dass die Linearbewegung der Schutzhaube rechtwinklig zur Schnittlinie des Bearbeitungswerkzeuges beziehungsweise rechtwinklig zur Vorschubbewegung für das Werkstück vorgesehen ist.

Erfindungsgemäß ist es weiterhin vorgesehen, dass eine Kupplung, vorzugsweise an einem Kopplungsmittel vorgesehen ist, um die Schutzhaube mit der Schwenkvorrichtung zu verbinden beziehungsweise von der Schwenkvorrichtung zu trennen. Dabei ist es weiterhin von Vorteil, wenn die Schutzhaube in senkrechter Richtung beziehungsweise rechtwinklig zu einem Maschinentisch oder der Auflageebene für das werkstück verstellbar ist. Damit kann die Höhenlage der Schutzhaube der Dicke des Werkstückes angepasst werden. Damit ist auch eine gewisse Verstellbarkeit gegeben, wenn beispielsweise ein größeres Sägeblatt eingesetzt wird.

Erfindungsgemäß wurde auch gefunden, dass es von Vorteil ist, wenn die Schutzhaube U-förmig ausgebildet ist und die Öffnung des U zum Maschinentisch beziehungsweise zur Auflageebene weist. Dabei ist es weiterhin von Vorteil, wenn die Schutzhaube in eine erste Endposition und in eine zweite Endposition verstellbar ist. Die Endpositionen sind dabei als jeweils maximalste äußere Stellung bezüglich der Schnittlinie links oder rechts neben dem Sägeblatt in Schnittrichtung gesehen zu verstehen.

Nach der Erfindung ist es weiterhin von Vorteil, dass die Schutzhaube eine solche Breite aufweist, die eine Verschwenkbewegung des Bearbeitungswerkzeuges in einem winkel von ± 45° ohne eine Linearbewegung der Schutzhaube zumindest in einer Richtung ermöglicht. Hierbei ist folgendes zu verstehen. Wird beispielsweise das Bearbeitungswerkzeug nach rechts von der Senkrechten aus gesehen verschwenkt, so kann die Schutzhaube in der rechten Endlage verbleiben, ohne dass es zu einer Kollision der Seitenwand der Schutzhaube mit dem Flugkreis des Sägeblattes kommt. Wird dann das Sägeblatt in die andere Richtung - 45° verschwenkt, ist eine Linearbewegung der Schutzhaube notwendig, um eine Kollision des Flugkreises des Sägeblattes mit der Schutzhaube zu verhindern. In der linken Endposition ist allerdings auch eine Verstellung von 0° bis -45° ohne eine zusätzliche Linearbewegung der Schutzhaube möglich.

Die Erfindung zeichnet sich gemäß einer weiteren Variante dadurch aus, dass ein Absaugstutzen zum Anschluss einer Absaugvorrichtung an der Schutzhaube vorgesehen ist, der bevorzugt an der geschlossenen Seite des U beziehungsweise an der vom Maschinentisch abgewandten Seite angeordnet ist. Dies ermöglicht eine optimale Absaugung der beim Schneidvorgang entstehenden Stäube und Späne. Dabei ist die Anordnung des Absaugstutzens an der vom Maschinentisch weggewandten Seite besonders vorteilhaft, da er dort zu den wenigsten Behinderungen für den Transport des Werkstückes und auch nicht zur Behinderung entsprechend vorgesehener verschwenkbewegungen führt.

Die Schutzhaube ist nach einer Weiterbildung der Erfindung derart mit der Schwenkvorrichtung gekoppelt, dass eine Linearbewegung in eine der Endpositionen nur dann erfolgt, wenn das Bearbeitungswerkzeug sich in Richtung dieser Position verschwenkt und eine Kollision mit der Schutzhaube verhindert werden muss. Diese variante wurde bereits weiter oben kurz angerissen.

Die Erfindung ist selbstverständlich nach einer weiterbildung auch dadurch gekennzeichnet, dass weitere Positionen zwischen den Endpositionen vorgesehen sind, die insbesondere stufenlos ansteuerbar sind. Damit wird eine Zwischenstellung ermöglicht oder aber es ist auch eine in Abhängigkeit des Schwenkwinkels notwendige Stellung in linearer Richtung rechtwinklig zum Sägeblatt beziehungsweise zur Schnittlinie möglich. Damit ist auch eine direkte Kopplung und eine etwas schmalere Ausbildung der Schutzhaube möglich, als dies beispielsweise bei einer lediglich in die beiden Endpositionen möglichen Verstellung der Schutzhaube vorzusehen ist.

Eine Weiterbildung der erfindungsgemäßen Bearbeitungsmaschine zeichnet sich dadurch aus, dass für die Kopplung der schwenkvorrichtung und/oder des Schlittens für das Bearbeitungswerkzeug mit der Schutzhaube ein Kopplungsmittel vorgesehen ist. Das Kopplungsmittel kann beispielsweise als Bowdenzug, Seilzug, als Zug-Druckmittel oder dergleichen ausgebildet sein. Es dient der Kopplung der Schutzhaube mit der Schwenkvorrichtung des Bearbeitungswerkzeuges. So ist es beispielsweise möglich, einen Teil des Kopplungsmittels als Bowdenzug auszubilden und einen anderen Teil des Kopplungsmittels als in einer Führung geführtes Schiebeelement oder ähnlich.

Eine Variante der erfindungsgemäßen Bearbeitungsmaschine schlägt demnach vor, dass das Kopplungsmittel die Schutzhaube mit der Schwenkvorrichtung des Bearbeitungswerkzeuges verbindet.

Wie bereits erwähnt, ist in einer Variante der Erfindung das Kopplungsmittel als Bowdenzug vorgesehen. Bowdenzüge eignen sich für derartige Kopplungen sehr gut, da sie zum einen flexibel auf der anderen Seite jedoch ausreichend steif ausgebildet sind, um die gewünschten Bewegungen sicher zu übertragen. Diese Übertragung muss dabei auch ohne Winkel- bzw. zeitversatz erfolgen.

Das Kopplungsmittel ist nach einer Weiterbildung der Erfindung mit einem zylinderförmigen Körper, z. B. einer Ummantelung zumindest teilweise geführt. Ein anderer Teil des Kopplungsmittels kann dann in anderen Führungselementen geführt sein. Hierzu werden nur beispielhaft Bohrungen oder Nuten, in denen das Kopplungsmittel angeordnet werden kann, genannt.

Eine Trägerplatte ist nach einer Weiterbildung der Erfindung an einem Gestell, beispielsweise in Schneidrichtung hinter einem Spaltkeil der Bearbeitungsmaschine angeordnet. Damit stört sie den Bearbeitungsprozess in keinster Weise und ist dennoch günstig zu erhalten. Die Trägerplatte ist dabei rechtwinklig zur Schneidlinie des Bearbeitungswerkzeuges angeordnet.

Die Erfindung zeichnet sich weiterhin dadurch aus, dass das Gestell am Maschinenkörper bzw. an einem Maschinentisch bevorzugt am hinteren Ende des Maschinenkörpers bzw. an einem Maschinentisch angeordnet ist. Auch dies dient einer günstigen Anordnung der gesamten Kopplungsvorrichtung für die Schutzhaube, um hier für die Bearbeitung optimale Bedingungen insgesamt zu gewährleisten.

Die Erfindung zeichnet sich auch dadurch aus, dass das Gestell vorkragend bzw. auskragend ausgeführt ist. Auch dies dient der optimalen Bereitstellung und ausreichendem Platz für die Bearbeitung bzw. dazu, den Bearbeitungsprozess durch dieses Gestell nicht zu behindern. Durch die Auskragung wird dies erreicht. Die Trägerplatte lässt sich zudem sehr platzsparend an diesem auskragenden Gestell anordnen.

In einer vorteilhaften Weiterbildung der erfindungsgemäßen Bearbeitungsmaschine ist es vorgesehen, dass eine zweite Führung für die Schutzhaube mit einem dort anordenbaren zweiten Führungselement in der Trägerplatte vorgesehen ist. Mit der zweiten Führung wird ein noch genaueres Führen der Schutzhaube ermöglicht. Selbstverständlich ist auch diese Führung als rollende oder gleitende Führung mit entsprechend dafür vorgesehenen korrespondierend zu dieser Führung angeordneten Führungselementen ausgebildet. Die beiden Führungen sind parallel.

Demzufolge schlägt eine Weiterbildung der zuvor beschriebenen Lösung vor, dass an der Linearführung eine Aufnahmenut, Bohrung oder dergleichen zur Aufnahme zumindest eines Teiles des Zug-Druckmittels vorgesehen ist. Erfindungsgemäß ist es weiterhin vorgesehen, dass zur Verbindung des Zug-Druckmittels mit der Linearführung ein Stift vorgesehen ist, der in einer Fixieröffnung befestigt ist. Dies ist nur eine günstige von verschiedenen Möglichkeiten der Verbindung des Zug-Druckmittels mit der Linearführung bzw. der Schutzhaube.

Es wurde weiterhin gefunden, dass es von Vorteil ist, wenn an einer erfindungsgemäßen Bearbeitungsmaschine das als Zug-Druckmittel ausgebildete Kopplungsmittel Abstützungen aufweist, an denen sich dieses an dem Gestell einerseits und an dem Maschinenkörper andererseits, beispielsweise mit einer Ummantelung abstützt.

Des weiteren ist es erfindungsgemäß vorgesehen, dass das Zug-Druckelement mit der Linearführung einerseits mittels des Stiftes und andererseits mit der Schwenkvorrichtung des Sägeaggregates durch einen weiteren Stift bzw. einen weiteren Befestigungspunkt unter Einhaltung des gleichen Befestigungs- bzw. Bewegungsradius verbunden ist.

Eine weitere Variante der Erfindung zeichnet sich dadurch aus, dass an bzw. in der Linearführung ein verschiebbares Gegenstück vorgesehen ist, das vorzugsweise über eine Gewindespindel einstellbar ist. Es ist weiterhin von Vorteil, wenn die Schutzhaube an einem Gegenstück befestigt ist. Nunmehr ist es gegeben, dass man mit der Gewindespindel auch die Höhenlage der Schutzhaube verändern kann, wenn aufgrund eines entsprechenden Durchmessers des Schneidwerkzeuges dies erforderlich ist.

Ein weiterer Aspekt der Erfindung ist dadurch angegeben, dass an der Bearbeitungsmaschine Bearbeitungswerkzeuge mit einem Durchmesser größer als 315 mm einsetzbar sind. Gerade bei Bearbeitungswerkzeugen mit größerem Durchmesser eignet sich die erfindungsgemäße Bearbeitungsmaschine als besonder günstige Einsatzvariante aus.

Die Erfindung zeichnet sich auch dadurch aus, dass die Schwenkvorrichtung zumindest einseitig in einem Winkel von 0° bis 46° verschwenkbar ist. Eine weitere Variante sieht vor, dass der Verschwenkwinkel an der Verschwenkvorrichtung beidseitig jeweils von 0° bis 46° verschwenkbar ausgebildet ist, wobei die Schutzvorrichtung jeweils der Winkelstellung der Verschwenkvorrichtung mit einer linearen Bewegung folgt.

Die erfindungsgemäße Bearbeitungsmaschine ist entsprechend einer Weiterbildung als Holzbearbeitungsmaschine ausgebildet. Es ist weiterhin bevorzugt, wenn die Bearbeitungsmaschine eine Kreissäge, insbesondere eine Formatkreissäge ist.

Die Figuren zeigen:
- Fig. 1a und 1b: Seitenansichten einer als Kreis- säge ausgebildeten Bearbeitungsma- schine nicht gemäß der Erfindung;
- Fig. 2a bis 2c: Details der Ausführungsform nach nach Fig. 1 in einer Vorder-, Seitenansicht und einer Draufsicht
und
- Fig. 3a bis 3c: Ausführungsformen einer Bearbei- tungsmaschine nach der Erfindung mit Schutzhaube in unterschied- lichten Stellungen.

Die Figuren 1a bis 2c werden gemeinsam beschrieben. Die Ausführungsform ist auf eine Kreissäge nicht beschränkt, obwohl sie anhand dieser beschrieben ist.

Die Figuren 1a und 1b zeigen Ansichten einer als Formatkreissäge ausgebildeten Bearbeitungsmaschine. Mit dem Bezugszeichen 1 bzw. 1' ist die Schutzhaube in verschiedenen Stellungen bezeichnet. Das Bearbeitungswerkzeug 3 befindet sich einmal in einer senkrechten und einmal in einer um ca. 45° verschwenkten Stellung 3'. Die verschwenkte Stellung ist dabei an der Schwenkvorrichtung 2 in gestrichelter Linie bezeichnet. An der Schwenkvorrichtung 2 ist unterhalb ein Kopplungsmittel 5 angeordnet, das so nach oben zur Schutzhaube 1 geführt wird, dass es diese beiden Elemente miteinander verbindet. Das Kopplungsmittel 5 ist zumindest teilweise als Zug-Druckmittel ausgebildet. In dem gezeigten Beispiel ist es beispielsweise als Bowdenzug vorgesehen. Der Bowdenzug erstreckt sich von dem Befestigungspunkt oder weiterem Stift 15 an der Schwenkvorrichtung 2 bis zu der Schutzhaube 1 bzw. der Linearführung 10 (siehe Figur 2a). Dort ist ein Stift 13 vorgesehen, der nutsteinartig in einer Nut 14 durch das Kopplungsmittel 5 bewegt und geführt ist. Das Kopplungsmittel ist in einem zylinderförmigen Körper, beispielsweise einer Ummantelung 5/3 zumindest teilweise geführt. Wie ersichtlich ist das Kopplungsmittel 5 hier zum einen an dem Maschinenkörper 9 über ein Gestell 7 bis zur Trägerplatte 6 und von dort bis zur Schutzhaube 1 bzw. zur Linearführung 10 geführt. Die Ummantelung 5/3 ist dabei an Abstützungen 5/1 bzw. 5/2 einmal am Gestell 7 und zum anderen Mal am Maschinenkörper 9 abgestützt. Dies dient dazu, dass das Kopplungsmittel 5 die Verschwenkbewegung der Schwenkvorrichtung 2 sicher überträgt. An dem Maschinenkörper 9 ist ein Maschinentisch 9/1 angeordnet. An diesem Maschinentisch 9/1 ist das Gestell 7 als auskragendes Gestell befestigt.

An dem Gestell 7 ist eine Trägerplatte 6 angeordnet, die die Führung 4, die bevorzugt als Segmentführung in der Trägerplatte 6 eingearbeitet ist, trägt. Die Trägerplatte 6 ist vorzugsweise aus Metall oder aus einem dafür geeigneten Kunststoffmaterial gebildet. Dazu ist es nach einer Variante vorgesehen, dass in der als Segmentführung ausgebildeten Führung 4 ein nicht dargestelltes Führungselement für die Führung der Schutzhaube vorgesehen, das als Metall- oder Kunststoffteil rollend oder gleitend gelagert ist. Dies dient einer einfachen und leichten Verschwenkbarkeit für die Schutzhaube 1. In den Figuren 2a und 2b ist auch die Führung 4 sehr klar ersichtlich, die in der Trägerplatte 6 angeordnet ist. In der dargestellten Version ist eine zweite Führung 4/1 für die Schutzhaube 1 vorgesehen. Diese ist ebenfalls in der Trägerplatte 6 angeordnet. In der Trägerplatte 6 befindet sich eine Nut 14, in der das Kopplungsmittel 5 mittels eines Stiftes 13 fixiert wird. In der Figur 2a ist sehr gut ersichtlich, dass das Kopplungsmittel 5 mit dem Stift 13 in der verschwenkten Stellung 13'/14' befindet. In der senkrechten Stellung ist es neben der Schutzhaube 1 an der Linearführung 10 vorgesehen.

Durch die Verschwenkung der Schwenkvorrichtung 2 bewegt sich das Kopplungsmittel 5 und zieht bzw. drückt die Linearführung 10 derart, dass die daran gehaltene Schutzhaube 1 eine zur Schwenkvorrichtung 2 winkelgleiche Verschwenkbewegung ausführt. Die Nut 14 verläuft zumindest abschnittsweise parallel zur Führung 4, 4/1.

Die Trägerplatte 6 ist an dem Gestell 7 befestigt bzw. angeordnet, welches vorzugsweise in Schneidrichtung hinter dem Spaltkeil 8 der als Formatkreissäge ausgebildeten Bearbeitungsmaschine angeordnet ist. Dabei erstreckt sich die Trägerplatte 6 rechtwinklig zur Schneidlinie des Bearbeitungswerkzeuges 3. Das Bearbeitungswerkzeug ist im Beispiel ein Kreissägeblatt und trägt das Bezugszeichen 3. Das Gestell 7 ist bevorzugt im hinteren Ende des Maschinenkörpers 9, hier an dem Maschinentisch 9/1 angeordnet. Die Drehachse A bezeichnet die Drehachse der Schwenkvorrichtung 2 bzw. des Bearbeitungswerkzeuges 3. Wie aus den gestrichelten Darstellungen ersichtlich, folgt die Schutzhaube 1 aufgrund der Kopplung mit dem Kopplungsmittel 5 der Bewegung der Schwenkvorrichtung 2. Dies erfolgt insbesondere winkelgleich.

Die Führung 4 ist bevorzugt als Segmentführung ausgebildet. Damit lassen sich fertigungstechnisch insbesondere die geraden und die geschwungenen Elemente getrennt voneinander günstiger herstellen. Die Drehachse der Schutzhaube 1 bzw. der Segmentführung ist identisch mit der Sägelinie in der Tischebene des Maschinentisches 9/1, welche nicht näher bezeichnet ist bzw. der Drehachse A der Schwenkvorrichtung. Die Segmentführung kann entsprechend einer Ausführungsform auch in der Trägerplatte 6 eingearbeitet sein. Dabei ragt die Trägerplatte 6 nur geringfügig über die Sägelinie nach vorn. Das als Zug-Druckelement ausgebildete Kopplungsmittel 5 ist in der schematisch dargestellten Variante mit der Linearführung 10 bzw. einem Teil verbunden.

An der Linearführung 10 ist auch ein verschiebbares Gegenstück 12 vorgesehen, das über eine Gewindespindel 11 einstellbar ist. Die Schutzhaube 1 selbst ist an dem Gegenstück 12 befestigt. Damit lässt sich die Höhe der Schutzhaube 1 gegenüber der Sägelinie bzw. gegenüber dem Bearbeitungswerkzeug 3 verändern, derart, dass jeweils ein Eingreifen in den Rotationsbereich des Bearbeitungswerkzeuges 3 durch die Schutzhaube 1 sicher verhindert wird. Während die Figur 1a eine Vorderansicht der erfindungsgemäßen Bearbeitungsmaschine mit den Verschwenkmöglichkeiten des Bearbeitungswerkzeuges 3 in den Stellungen 3' zeigt, ist in der Figur 1b eine Seitenansicht gezeigt, aus der die Ausbildung der Schutzhaube 1 und deren Anordnung an der Bearbeitungsmaschine besser ersichtlich ist.

Die in den Figuren 2a bis 2c verwendeten Bezugszeichen entsprechen den in Figur 1a und 1b bereits vorgestellten Bezugszeichen. Die Figur 2a als Seitenansicht zeigt dabei ein Detail der Bearbeitungsmaschine mit der Schutzhaube 1 in einer geschwenkten Stellung 1'. Das Bezugszeichen 3' bezeichnet das Bearbeitungswerkzeug, hier ein Sägeblatt, ebenfalls in der verschwenkten Stellung. Das Kopplungsmittel 5 ist an der Schutzhaube 1 bzw. an der Linearführung 10, wie bereits beschrieben, befestigt. Dabei ist hier der obere Teil gezeigt. Das Kopplungsmittel 5 ist außerdem teilweise an bzw. in der Führung 4 geführt. In der Figur 2b ist ein Teil einer Vorderansicht zu sehen, in der lediglich die Befestigung der Schutzhaube 1 an dem Gegenstück 12 ersichtlich ist. Des Weiteren ist die Varstallmöglichkeit der Schutzhaube 1 über die Gewindespindel 11 schematisch angedeutet. Dies zeigt auch die Figur 2c, allerdings in einer Detailansicht im Schnitt von oben. Dabei wird auch gezeigt, dass das Gegenstück 12 mit einer schwalbenschwanzförmigen Verbindung 121 mit der Linearführung verbunden ist.

Die Figuren 3a bis 3c zeigen eine Ausführungsform einer Bearbeitungsmaschine nach der Erfindung mit unterschiedlicher Stellung des Bearbeitungswerkzeuges 3 und/oder der Schutzhaube 1 in unterschiedlichen Stellungen. Die Ausführungsform, wie sie in den Figuren 3a bis 3c vorgestellt ist, zeichnet sich dadurch aus, dass die Schutzhaube 1 eine U-Form aufweist und das U mit seiner öffnung sozusagen über die Schnittlinie des Bearbeitungswerkzeuges 3 gestülpt ist. Dabei ist die Breite b so gewählt, dass in einer verschwenkten Stellung des Bearbeitungswerkzeuges 3 die Schutzhaube 1, wie aus den Figuren 3a und 3b ersichtlich, in einer einzigen Stellung verbleiben kann. Die Schutzhaube 1 ist dabei, selbstverständlich wie bezeichnet, in Richtung X des Doppelpfeilfes in eine erste Endposition I und in eine zweite Endposition II verstellbar.

In den Figuren 3a und 3b ist dabei die Schutzhaube 1 in der erste Endposition I. In der Fig. 3b ist ersichtlich, dass das Bearbeitungswerkzeug 3 nach links verschwenkt ist, sodass bei Verbleiben der Schutzhaube 1 in der Endposition I eine Kollision des Flugkreises des Sägeblattes mit der linken Begrenzungswand der Schutzhaube 1 erfolgen würde. Aus diesem Grund folgt dann die Schutzhaube 1 der Bewegung der Schwenkvorrichtung 2 beziehungsweise der Bewegung des Bearbeitungswerkzeuges 3 in die gleiche Richtung, um diese Kollision zu vermeiden. Die Bewegung der Schutzhaube 1 ist dabei linear. In den vorhergehenden Ausführungsbeispielen gemäß der Figuren 1 und 2 folgt die Schutzhaube 1 mit einer Verschwenkbewegung der Bewegung der Schwenkvorrichtung 2 beziehungsweise des Bearbeitungswerkzeuges 3. Wie mit dem Doppelpfeil für die senkrechte Richtung Y angedeutet, ist die Schutzhaube 1 auch in vertikaler Richtung verstellbar, um Veränderungen des Durchmessers des Bearbeitungswerkzeuges durch eine veränderte Stellung in der Höhe ausgleichen zu können.

An der von dem Bearbeitungswerkzeug 3 beziehungsweise dem Maschinentisch 9/1 abgewandten Seite befindet sich ein Absaugstutzen 16, an dem eine Absauganlage anschließbar ist. Die Figuren 3a bis 3c stellen dabei lediglich schematische Darstellungen dar, bei denen auf die Details der Ausführung hinsichtlich der Kopplung verzichtet wurde. Diese Details sind in der Beschreibung weiter oben ausführlich beschrieben und es wird ausdrücklich Bezug auf diese Beschreibungsteile genommen, bei denen eine Linearbewegung der Schutzhaube 1 rechtwinklig zur Schnittlinie des Bearbeitungswerkzeuges 3 beschrieben wird. Die Schwenkachse D für das Bearbeitungswerkzeug zeigt, dass das Bearbeitungswerkzeug nach der Erfindung auch so positioniert werden kann, dass die Schwenkachse D nicht genau der Mittelachse des Bearbeitungswerkzeuges 3 entspricht, sondern auch außerhalb diese Achse liegen kann. Dazu ist dann eine entsprechende Verstellung des Trägers für das Bearbeitungswerkzeug 3 oder des Antriebs notwendig. Diese Details sind jedoch für die Erfindung nicht wesentlich und daher nicht weiter ausgeführt.

## Patentansprüche

1. Bearbeitungsmaschine, insbesondere Kreissäge, wie eine Formatkreissäge, mit einem mittels einer Schwenkvorrichtung schwenkbar ausgebildeten Bearbeitungswerkzeug und einer Schutzhaube für das Bearbeitungswerkzeug, wobei die Schutzhaube (1) mit der Schwenkvorrichtung (2) des Bearbeitungswerkzeuges (3) gekoppelt ist, um der Bewegung des Bearbeitungswerkzeuges (3) zu folgen, **dadurch gekennzeichnet, dass** die Schutzhaube (1) aufgrund der Kopplung mit der Schwenkvorrichtung (2) der Bewegung des Bearbeitungswerkzeuges mit einer linearen Bewegung rechtwinklig zur Schnittlinie des Bearbeitungswerkzeugs (3) beziehungsweise zur vorschubbewegung für das Werkstück folgt.

2. Bearbeitungsmaschine nach Anspruch 1, **dadurch gekennzeichnet, dass** die Schutzhaube (1) im Wesentlichen dem Durchmesser des Bearbeitungswerkzeuges (3) angepasst ist und/oder die Schutzhaube mit der linearen Bewegung zumindes in einer Richtung (X) folgt, wobei bevorzugt die Schutzhaube in eine erste Endposition (I) und eine zweite Endposition (II) verstellbar ist.

3. Bearbeitungsmaschine nach einem der vorhergehenden Ansprüche, **dadurch gekennzeichnet, dass** das Bearbeitungswerkzeug (3) mit seinem Flugkreis in der verschwenkten Lage die Seitenwand der Schutzhaube (1) zumindest in einer der Endpositionen (I, II) nicht schneidet

4. Bearbeitungsmaschine nach einem der vorhergehenden Ansprüche, **dadurch gekennzeichnet, dass** eine Trägerplatte (6) an einem Gestell (7), vorzugsweise in Schneidrichtung hinter einem Spaltkeil (8) der Bearbeitungsmaschine angeordnet ist und/oder die Trägerplatte (6) rechtwinklig zur Schneidlinie des Bearbeitungswerkzeuges (3) angeordnet ist.

5. Bearbeitungsmaschine nach einem der vorhergehenden Ansprüche, **dadurch gekennzeichnet, dass** das Gestell (7) am Maschinenkörper (9) beziehungsweise an einem Maschinentisch (9/1), bevorzugt am hinteren Ende des Maschinenkörpers beziehungsweise -tisches angeordnet ist und/oder das Gestell (7) vorkragend bzw. auskragend ausgeführt ist.

6. Bearbeitungsmaschine nach einem der vorhergehenden Ansprüche, **dadurch gekennzeichnet, dass** eine Fördervorrichtung für den Transport des Werkstückes vorgesehen ist und/oder das Werkstück von Hand bewegbar ist und/oder das Bearbeitungswerkzeug rotierend an der Bearbeitungsmaschine ortsfest ist und/oder das Bearbeitungswerkzeug (3) auf einer Führungsbahn in Schnittrichtung bewegbar ist.

7. Bearbeitungsmaschine nach einem der vorhergehenden Ansprüche, **dadurch gekennzeichnet, dass** das Bearbeitungswerkzeug (3) und die Schwenkvorrichtung (2) auf einem in Schnittrichtung bewegbaren Schlitten angeordnet sind und/oder die Schutzhaube (1) mit dem Schlitten verbunden ist, um der Bewegung des Schlittens zu folgen, wobei bevorzugt die Schutzhaube (1) für die lineare Bewegung ein- beziehungsweise auskoppelbar ist.

8. Bearbeitungsmaschine nach einem der vorhergehenden Ansprüche, **dadurch gekennzeichnet, dass** eine Kupplung vorzugsweise an einem Kopplungsmittel (5) vorgesehen ist, um die Schutzhaube (1) mit der Schwenkvorrichtung (2) zu verbinden beziehungsweise von der Schwenkvorrichtung (2) zu trennen und/oder die Schutzhaube (1) in senkrechter Richtung (Y) beziehungsweise rechtwinklig zu einem Maschinentisch (9/1) oder der Auflageebene für das Werkstück verstellbar ist.

9. Bearbeitungsmaschine nach einem der vorhergehenden Ansprüche, **dadurch gekennzeichnet, dass** die Schutzhaube (1) U-förmig ausgebildet ist und die Öffnung des U zu einem Maschinentisch (9/1) weist und/oder ein Absaugstutzen (16) zum Anschluß einer Absaugvorrichtung an der Schutzhaube (1) vorgesehen ist, der bevorzugt an der geschlossenen Seite des U beziehungsweise an der vom Maschinentisch (9/1) abgewandten Seite angeordnet ist.

10. Bearbeitungsmaschine nach einem der vorhergehenden Ansprüche, **dadurch gekennzeichnet, dass** die Schutzhaube (1) eine solche Breite (b) aufweist, die eine Verschwenkbewegung des Bearbeitungswerkzeuges (3) in einem Winkel von ±45° bzw. ± 46° ohne eine Linearbewegung der Schutzhaube (1) zumindest in einer Richtung ermöglicht.

11. Bearbeitungsmaschine nach einem der Ansprüche 3 bis 11, **dadurch gekennzeichnet, dass** die Schutzhaube (1) derart mit der Schwenkvorrichtung (2) gekoppelt ist, dass eine Linearbewegung in eine der Endpositionen (I, II) nur dann erfolgt, wenn das Bearbeitungswerkzeug (3) sich in Richtung dieser Position verschwenkt, wobei bevorzugt weitere Positionen zwischen den Endpositionen (I, II) insbesondere stufenlos ansteuerbar vorgesehen sind.

12. Bearbeitungsmaschine nach einem der vorhergehenden Ansprüche, **dadurch gekennzeichnet, dass** für die Kopplung der Schwenkvorrichtung (2) und/oder des Schlittens mit der Schutzhaube (1) ein Kopplungsmittel (5) vorgesehen ist.

13. Bearbeitungsmaschine nach einem der vorhergehenden Ansprüche 11 und 12, **dadurch gekennzeichnet, dass** das Kopplungsmittel (5) zumindest teilweise als Zug-Druckmittel ausgebildet ist und/oder das Kopplungsmittel (5) als Bowdenzug vorgesehen ist und/oder das Kopplungsmittel (5) in einem zylinderförmigen Körper zum Beispiel einer Ummantelung (5/3) zumindest teilweise geführt ist.

14. Bearbeitungsmaschine nach Anspruch 13, **dadurch gekennzeichnet, dass** das Kopplungsmittel (5) als Zug-Druckmittel mit einer Linearführung (10) beziehungsweise einem Teil davon verbunden ist und an der Linearführung (10) eine Aufnahmenut, Bohrung oder dergleichen zur Aufnahme zumindest eines Teiles des Kopplungsmittels (5) vorgesehen ist.

15. Bearbeitungsmaschine nach einem der vorhergehenden Ansprüche 12 bis 14, **dadurch gekennzeichnet, dass** zur Verbindung des als Zug-Druckmittel ausgebildeten Kopplungsmittels (5) mit der Linearführung (10) ein Stift (13) vorgesehen ist, der in einer Nut (14) beweglich gelagert ist.

16. Bearbeitungsmaschine nach einem der vorhergehenden Ansprüche 12 bis 15, **dadurch gekennzeichnet, dass** das als Zug-Druckmittel ausgebildete Kopplungsmittel (5) Abstützungen (5/1, 5/2) aufweist, an denen sich dieses an dem Gestell (7) einerseits und an dem Maschinenkörper (9) andererseits mit einer Ummantelung (5/3) abstützt.

17. Bearbeitungsmaschine nach einem der vorhergehenden Ansprüche 14 bis 16, **dadurch gekennzeichnet, dass** an bzw. in der Linearführung (10) ein verschiebbares Gegenstück (12) vorgesehen ist, dass vorzugsweise über eine Gewindespindel (11) einstellbar ist.

18. Bearbeitungsmaschine nach einem der vorhergehenden Ansprüche 14 bis 17, **dadurch gekennzeichnet, dass** die Schutzhaube (1) an dem Gegenstück (12) befestigt ist.

19. Bearbeitungsmaschine nach einem der vorhergehenden Ansprüche, **dadurch gekennzeichnet, dass** an der Bearbeitungsmaschine Bearbeitungswerkzeuge mit einem Durchmesser größer als 315 mm einsetzbar sind.

20. Bearbeitungsmaschine nach einem der vorhergehenden Ansprüche, **dadurch gekennzeichnet, dass** der Verschwenkbereich für das Bearbeitungswerkzeug (3) von 0° bis 46°, bevorzugt beidseitig von 0° ausgehend, vorgesehen ist und/oder die Bearbeitungsmaschine als Holzbearbeitungsmaschine ausgebildet ist.

21. Bearbeitungsmaschine nach einem der vorhergehenden Ansprüche, **dadurch gekennzeichnet, dass** die Bearbeitungsmaschine eine Kreissäge, vorzugsweise eine Formatkreissäge ist.

## Claims

1. Machine tool, in particular a circular saw or a formatting circular saw comprising a machining tool, able to pivot due to a pivoting mechanism, and a protective hood for the machining tool, this protective hood (1) being coupled to the pivoting mechanism (2) of the machining tool (3) in order to follow the movement of the machining tool (3), **characterized in that** the protective hood (1) follows due to the coupling with the pivoting mechanism (2) the movement of the machining tool with a linear movement perpendicular to the cutting line of the machining tool (3) and respectively the feed direction of the work piece.

2. Machine tool according to claim 1, **characterized in that** the protective hood (1) is of a size mainly adjusted to the diameter of the machining tool (3) and/or **in that** the protective hood is following through a linear movement at least in one direction (X) so that preferably the protective hood can be brought in a first end position (I) and in a second end position (II).

3. Machine tool according to one of the preceding claims, **characterized in that** the pivoted machining tool (3) and its fly circle does not cut the lateral sides of the protective hood (1) at least not when it is situated in one of the end positions (I, II).

4. Machine tool according to one of the preceding claims, **characterized in that** a carrier plate (6) is fixed on a base frame (7) of the machine tool preferably behind a separation element (8) when looking along the cutting direction and/or **in that** the carrier plate (6) is oriented perpendicularly to the cutting line of the machining tool (3).

5. Machine tool according to one of the preceding claims, **characterized in that** a base frame (7) is situated on the machine body (9) or on the machine table (9/1) and preferably on the back end of the machine body or of the table and/or **in that** the base frame (7) stands out or is overhanging.

6. Machine tool according to one of the preceding claims, **characterized in that** a conveyor is foreseen for the transportation of the work piece and/or **in that** the work piece can be moved manually and/or **in that** the rotating machining tool is stationary and/or **in that** the machining tool (3) is mobile on a track in line with the direction.

7. Machine tool according to one of the preceding claims, **characterized in that** the machining tool (3) and the pivoting mechanism (2) are both located on a sliding carriage able to move within the cutting direction and/or in that the protection hood (1) is connected to the sliding carriage so that it follows the movement of the sliding carriage with a preferred capability to couple or decouple the protective hood (1) for a linear movement.

8. Machine tool according to one of the preceding claims, **characterized in that** the clutch is preferably located on a coupling means (5) in order to mechanically connect or disconnect the link between the protective hood (1) and the pivoting mechanism (2) and/or **in that** the position of the protective hood (1) can be adjusted in vertical direction (Y) or perpendicular to the machine table (9/1) or the plate supporting the work piece.

9. Machine tool according to one of the preceding claims, **characterized in that** the protective hood (1) has a U-shape whereby the U opening is facing the machine table (9/1) and/or **in that** an exhaust connecting piece (16) to connect an exhaust device is located on the protective hood (1) and preferably on the closed part of the U shape on the opposite side of the machine table (9/1).

10. Machine tool according to one of the preceding claims, **characterized in that** the protective hood (1) possesses a width (b) allowing a pivoting movement of the machining tool (3) of an angle of 145° or even 146° at least in one direction without any linear movement of the protective hood (1).

11. Machine tool according to one of the preceding claims 3 to 10, **characterized in that** the protective hood (1) is coupled with the pivoting mechanism (2) in such a way that a linear movement towards one of the end positions (I, II) is only made when the machining tool (3) pivots towards one of those end positions, whereby it is preferably foreseen to continuously reach any other position in-between the end positions (I, II).

12. Machine tool according to one of the preceding claims, **characterized in that** a coupling means (5) is foreseen for the coupling of the pivoting mechanism (2) and/or the sliding carriage with the protective hood (1).

13. Machine tool according to one of the preceding claims 11 or 12, **characterized in that** the coupling means (5) is at least partially built by a tension-compression device and/or **in that** the coupling means (5) is a Bowden cable and/or **in that** the coupling means (5) is at least partially guided in a cylindrical element like a casing (5/3).

14. Machine tool according to claim 13, **characterized in that** the coupling means (5) is a tension-compression device connected with a linear guiding (10) or with a part of it, whereby the linear guiding (10) possesses a reception groove, a boring or a similar opening adapted to receive at least a part of the coupling means (5).

15. Machine tool according to one of the preceding claims 12 to 14, **characterized in that** the link between the coupling means (5) built of a tension-compression device and the linear guiding (10) is made by a rod (13) sliding in a groove (14).

16. Machine tool according to one of the preceding claims 12 to 15, **characterized in that** the coupling means (5) based on a tension-compression device possesses support elements (5/1, 5/2) supporting the coupling means through its casing (5/3) on one side on the base frame (7) and on the other side on the machine body (9).

17. Machine tool according to one of the preceding claims 14 to 16, **characterized in that** a mobile counter piece (12) is foreseen in or at the linear guiding (10) whose position can preferably be adjusted through a threaded spindle (11).

18. Machine tool according to one of the preceding claims 14 to 17, **characterized in that** the protective hood (1) is attached to the counter piece (12).

19. Machine tool according to one of the preceding claims, **characterized in that** the Machine tool can use machining tools of diameters greater than 315 mm.

20. Machine tool according to one of the preceding claims, **characterized in that** the pivoting zone of the machining tool (3) is foreseen to extend from 0° to 46° and preferably in both directions starting at 0° and/or **in that** the machine tool is configured as a wood machine tool.

21. Machine tool according to one of the preceding claims, **characterized in that** the machine tool is a circular saw and preferably a formatting circular saw.

## Revendications

1. Machine d'usinage, en particulier une scie circulaire ou une scie de formatage, comportant un outil d'usinage pivotant à l'aide d'un dispositif de pivotement et un capot de protection protégeant l'outil d'usinage, le mouvement du capot de protection (1) étant couplé au mouvement du dispositif de pivotement (2) de l'outil d'usinage (3) afin de suivre le mouvement de l'outil d'usinage (3), **caractérisée en ce que** le capot de protection (1) suit le mouvement de l'outil d'usinage, en raison du couplage au dispositif de pivotement(2), par un mouvement linéaire et perpendiculaire par rapport à la ligne de découpe de l'outil d'usinage (3) ou par rapport à la direction du mouvement d'avancement de la pièce en cours d'usinage.

2. Machine d'usinage selon la revendication 1, **caractérisée en ce que** le capot de protection (1) possède un diamètre correspondant approximativement à celui de l'outil d'usinage (3) et/ou **en ce que** le capot de protection effectue un mouvement linéaire de suivi dans au moins une direction (X) avec de préférence deux positions d'arrêt ajustable, une première position de fin de course (I) et une deuxième position de fin de course (II).

3. Machine d'usinage selon une des deux revendications précédentes, **caractérisée en ce qu'**en position pivotée, l'outil d'usinage (3) avec ses arrêtes extérieures ne coupe pas la face latérale du capot de protection (1) lorsque celui-ci est immobilisé dans au moins une des positions finales (I, II).

4. Machine d'usinage selon une des revendications précédentes, **caractérisée en ce qu'**un plateau de support (6) est situé au niveau d'une armature (7) et de préférence en direction de la découpe derrière un coin de séparation (8) de la machine d'usinage et/ou **en ce que** le plateau de support (6) est orienté perpendiculairement à la ligne de découpe de l'outil de d'usinage (3).

5. Machine d'usinage selon une des revendications précédentes, **caractérisée en ce que** l'armature (7) est située au niveau du corps de la machine (9) ou au niveau de la table de machine (9/1) et de préférence au niveau de l'extrémité arrière du corps ou de la table de la machine et/ou **en ce que** l'armature (7) possède une forme saillante et surplombante.

6. Machine d'usinage selon une des revendications précédentes, **caractérisée en ce qu'**il existe un dispositif convoyeur destiné à transporter la pièce à usiner et/ou **en ce que** la pièce à usiner peut être déplacée manuellement et/ou **en ce que** l'outil d'usinage en mouvement de rotation est immobile par rapport à la machine d'usinage et/ou **en ce que** l'outil d'usinage (3) peut être déplacé sur un dispositif de guidage selon la direction de la découpe.

7. Machine d'usinage selon une des revendications précédentes, **caractérisée en ce que** l'outil d'usinage (3) et le dispositif de pivotement (2) sont situé sur un coulisseau mobile en direction de la découpe et/ou **en ce que** le capot de protection (1) est lié au coulisseau afin de suivre le mouvement du coulisseau tout en permettant de préférence de coupler ou de découpler le mouvement du capot de protection (1) lors d'un mouvement linéaire.

8. Machine d'usinage selon une des revendications précédentes, **caractérisée en ce qu'**il existe un embrayage de préférence au niveau d'un moyen de couplage (5) afin de séparer ou de lier le capot de protection (1) et le dispositif de pivotement (2) et/ou **en ce que** le capot de protection (1) peut être déplacé verticalement en direction (Y) et perpendiculairement par rapport à une table de machine (9/1) ou un autre plateau de support pour la pièce à usiner.

9. Machine d'usinage selon une des revendications précédentes, **caractérisée en ce que** le capot de protection (1) possède une forme de U dont l'ouverture fait face à une table de machine (9/1) et/ou **en ce qu'**il existe un manchon d'aspiration (16) connecté à un dispositif d'aspiration au niveau du capot de protection (1) et de préférence au niveau de la partie fermée du U, c'est-à-dire sur le côté opposé de la table de machine (9/1).

10. Machine d'usinage selon une des revendications précédentes, **caractérisée en ce que** le capot de protection (1) possède une largeur (b) telle qu'elle autorise un mouvement de pivotement au moins dans une direction d'un angle de 145° ou de 146° sans nécessiter un mouvement linéaire du capot de protection (1).

11. Machine d'usinage selon une des revendications 3 à 10, **caractérisée en ce que** le capot de protection (1) est couplé au dispositif de pivotement (2) de fagon à ce qu'un mouvement linéaire vers une des positions finales (I, II) n'est effectué que lorsque l'outil d'usinage (3) pivote en direction d'une de ces deux positions finales tout en prévoyant l'arrêt dans de préférence n'importe quelle autre position entre ces deux positions finales (I, II).

12. Machine d'usinage selon une des revendications précédentes, **caractérisée en ce que** le couplage entre le dispositif de pivotement (2) et/ou du coulisseau et le capot de protection (1) est effectué à l'aide d'un moyen de couplage (5).

13. Machine d'usinage selon une des revendications précédentes 11 ou 12, **caractérisée en ce que** le moyen de couplage (5) est configuré au moins partiellement comme un élément de traction-compression et/ou **en ce que** le moyen de couplage (5) est un câble de Bowden et/ou **en ce que** le moyen de couplage (5) est guidé au moins partiellement dans un corps cylindrique, par exemple une gaine (5/3).

14. Machine d'usinage selon la revendication 13, **caractérisée en ce que** le moyen de couplage (5) est un moyen de traction-compression lié à un guidage linéaire (10) ou au moins à une partie d'un guidage linéaire (10), qui possède une gorge de réception, un alésage ou une forme similaire destinée à recevoir une partie du moyen de couplage (5).

15. Machine d'usinage selon une des revendications 12 à 14, **caractérisée en ce que** le lien entre le moyen couplage de traction-compression et le guidage linéaire (10) est formé par une tige (13) mobile à l'intérieur d'une gorge (14).

16. Machine d'usinage selon une des revendications 12 à 15, **caractérisée en ce que** le moyen de couplage de traction-compression (5) possède des supports (5/1, 5/2) le maintenant à l'aide d'une gaine (5/3) d'un côté au niveau de l'armature (7) et de l'autre côté au niveau du corps de machine (9).

17. Machine d'usinage selon une des revendications 14 à 16, **caractérisée en ce que** le guidage linéaire (10) possède un contre-élément (12) mobile dont la position peut être ajustée de préférence à l'aide d'une vis sans fin (11).

18. Machine d'usinage selon une des revendications 14 à 17, **caractérisée en ce que** le capot de protection (1) est fixé sur le contre-élément (12).

19. Machine d'usinage selon une des revendications précédentes, **caractérisée en ce que** des outils d'usinage d'un diamètre supérieur à 315mm peuvent être utilisés sur cette machine d'usinage.

20. Machine d'usinage selon une des revendications précédentes, **caractérisée en ce que** l'angle de pivotement de l'outil d'usinage (3) s'étend de 0° à 46° et de préférence à partir de 0° dans les deux directions et/ou en ce que la machine d'usinage est configurée comme une machine d'usinage de bois.

21. Machine d'usinage selon une des revendications précédentes, **caractérisée en ce que** la machine d'usinage est une scie circulaire et de préférence une scie circulaire de formatage.
